# FASCICULE DE BREVET EUROPEEN

(11) **EP 3 292 958 B1**
(45) Date de publication et mention de la délivrance du brevet: **20.11.2019**
(21) Numéro de dépôt: 16315008.9
(22) Date de dépôt: 09.09.2016
(51) Int. Cl.: B25B 27/18, B25B 23/10

(54) **PROCEDE D'EXTRACTION DE VIS ET EXTRACTEUR POUR LA MISE EN OEUVRE DU PROCEDE**
AUSZIEHVERFAHREN FÜR EINE SICHERUNGSSCHRAUBE UND AUSZIEHER ZUR ANWENDUNG DES VERFAHRENS
METHOD FOR EXTRACTING SAFETY SCREWS AND EXTRACTOR FOR IMPLEMENTATION OF THE METHOD

(43) Date de publication de la demande: 14.03.2018
(73) Titulaire: Hubitools S.A., 1300 Wavre (BE)
(72) Inventeur: Dudot, Yannick, 57450 Cappel (FR)
(74) Mandataire: ABYOO

(56) Documents cités:
- DE-A1-102011 050 671
- DE-A1-102012 104 298
- US-A- 1 798 944
- US-A- 1 875 484
- US-A- 6 098 499
- US-A1- 2003 059 267
- US-A1- 2006 191 379

## Description

L'invention se situe dans le domaine des procédés et de l'outillage pour la mécanique automobile et concerne en particulier les procédés et outils pour le démontage de roues de véhicule, par exemple de véhicule automobile.

Il est connu de fixer la roue d'un véhicule sur son moyeu par le biais d'une pluralité de vis dont l'une d'elles est une vis de sécurité ou antivol. Ces vis de sécurité, également nommées « vis inviolables » peuvent se présenter sous plusieurs formes. Il est ainsi connu des vis de sécurité dont la tête a une forme particulière qui ne correspond pas aux empreintes de clés standards de sorte qu'il est nécessaire d'utiliser un outil spécifique comprenant une clé de forme conjuguée à la tête de la vis de sécurité afin de pouvoir en permettre le desserrage.

Cet outil spécifique est généralement présent dans le véhicule. Cependant, il peut advenir que cet outil soit perdu ou abîmé empêchant l'utilisateur du véhicule de changer sa roue en cas de crevaison. L'utilisateur doit alors faire appel à un mécanicien professionnel qui va soit posséder l'outil adéquat, soit va devoir trouver une solution pour retirer cette vis de sécurité. Il peut également arriver que l'empreinte spécifique montrée par la tête de vis soit abîmée et donc inutilisable, ou encore que l'outil se soit cassé sur la tête de vis et reste en partie fixé sur cette dernière si bien que l'empreinte spécifique n'est plus accessible.

Une des solutions mise en œuvre par les mécaniciens pour néanmoins desserrer la vis, et donc changer la roue, est de souder sur la tête de la vis de sécurité une autre vis à tête hexagonale (standardisée) afin de la coupler en rotation avec ladite vis. L'ensemble ainsi formé présente alors une tête pouvant être manipulée avec des outils standards pour le desserrage de la vis de sécurité.

Malheureusement, cette technique présente des inconvénients parmi lesquels on peut citer un endommagement par la chaleur des peintures et vernis des jantes ou le risque de casser la tête de la vis de sécurité si cette dernière présente une tête fusible.

Enfin cette technique est inadaptée aux cas où la tête de la vis de sécurité est conçue pour tourner librement (tête folle) en l'absence d'un outil comprenant les moyens de prise adéquats de ladite tête comme dans l'exemple de dispositif de sécurité décrit par le document EP2228176.

Il existe des procédés et outils pour l'extraction de vis cassées tels que décrit par exemple dans le document EP0451256 ou le document US2006/0191379. De tels extracteurs se présentent sous forme d'une tige filetée avec un filetage inversé à gauche et généralement de forme conique. Ils sont insérés dans un forage effectué dans la vis en vue de l'extraction de celle-ci. Malheureusement, ces solutions sont peu adaptées au démontage de vis de sécurité et en particulier des vis de sécurité utilisées sur les roues des véhicules en raison de la fragilité de leur filetage ou de leur surface de contact insuffisante qui ne permet pas d'appliquer un couple suffisant pour desserrer lesdites vis. En effet, les vis de sécurité sur les roues des véhicules peuvent présenter un couple de serrage de 160 N.m ou plus.

D'autres outils sont décrits dans les documents US6098499, DE102012104298 et US1798944. Cependant, ces outils ne sont également pas adaptés au démontage de vis de sécurité et en particulier des vis de sécurité utilisées sur les roues des véhicules en raison de la fragilité de leur filetage ou de leur surface de contact insuffisante qui ne permet pas d'appliquer un couple suffisant pour desserrer lesdites vis. En effet, les vis de sécurité sur les roues des véhicules peuvent présenter un couple de serrage de 160 N.m ou plus.

L'outil décrit dans le document US6098499 risque, lors de son utilisation, de dévier de sa position, au risque d'abîmer la vis cassée ainsi que les éléments l'environnant.

Il existe donc un besoin d'un procédé et d'outils pour l'extraction de vis de sécurité qui soient adaptables à différentes sortes de vis de sécurité et qui soient également utilisables dans les cas où la vis est cassée ou endommagée ou lorsque la tête de vis est fusible ou conçue pour tourner librement. Il existe également un besoin pour un procédé d'extraction et pour des outils qui permettent d'extraire une vis de sécurité cassée dont la mise en œuvre ne risque pas d'abîmer les éléments environnant ladite vis. Il existe un besoin de procédé et d'outils pour l'extraction de vis de sécurité qui soient adaptés au démontage de roues de véhicule et qui soient donc aptes à pouvoir être utilisé en relation avec des vis dont le couple de serrage est élevé.

L'invention a pour objectif de répondre à au moins un des inconvénients présentés par l'art antérieur en proposant un procédé et des outils pour le démontage de roues de véhicule qui aient un caractère universel en ce qu'ils sont susceptibles d'être utilisés sur des vis de sécurité de modèles différents ou qui sont cassées.

A cet effet, et selon un premier aspect, l'invention a pour objet un procédé d'extraction d'une vis de sécurité ou d'une vis cassée, ladite vis comprenant une tige, le procédé étant remarquable en ce qu'il comprend les étapes suivantes :
a) perçage d'un alésage dans la vis selon la direction longitudinale de celle-ci au moyen d'un foret de diamètre inférieur au diamètre de la tige de la vis ;
b) emmanchement d'un extracteur dans ledit alésage, l'extracteur comprenant une tige dentée dont la denture se présente sous forme de nervures longitudinales et une tête fixée à une des extrémités de ladite tige, l'emmanchement étant obtenu par insertion de la tige de l'extracteur dans ledit alésage et par percussion sur la tête dudit extracteur au moyen d'un outil de percussion, de sorte à coupler en rotation l'extracteur et la vis;
c) extraction de la vis par desserrage de celle-ci au moyen d'une clé coopérant avec la tête de l'extracteur.

Le procédé étant caractérisé en ce que l'étape (b) d'emmanchement comprend l'utilisation d'un mandrin de frappe disposé entre l'extracteur et l'outil de percussion et dont une extrémité présente une empreinte de forme conjuguée à celle de la tête de l'extracteur.

Selon des modes particuliers de réalisation, le procédé peut comprendre l'une ou l'autre des caractéristiques suivantes, prises isolément ou selon toutes les combinaisons possibles :
- L'étape (a) de perçage de l'alésage comprend l'utilisation d'un foret comprenant une pointe en carbure de tungstène.
- L'étape (a) de perçage de l'alésage est précédée d'une étape de mise en place d'un centreur sur la vis pour le positionnement et le guidage du foret.
- L'extracteur comprend un manchon disposé à la base de la tête, le manchon présentant un diamètre supérieur à celui de la tige et inférieur à celui de la tête de sorte à former un épaulement avec la tige, et l'étape (b) d'emmanchement comprend l'emmanchement de la tige de l'extracteur dans la vis jusqu'à ce que ledit épaulement soit placé en butée contre la vis.
- L'étape (c) d'extraction de la vis est suivie par une étape (d) de décrochage de l'extracteur de la vis dans laquelle il a été emmanché par utilisation d'un mandrin de décrochage.

Comme on l'aura compris à la lecture de la définition qui vient d'en être donnée, l'invention consiste à substituer à la tête de vis de sécurité ou cassée, la tête d'un extracteur pouvant être manipulé par des outils standards. Pour ce faire, l'invention va coupler en rotation l'extracteur avec la vis à desserrer en l'emmanchant de force dans un alésage pratiqué dans ladite vis. La présence de la tête et éventuellement d'un manchon sur l'extracteur formant un épaulement limite l'enfoncement de l'extracteur dans la vis par mise en butée de la tête de la vis sur la tête de l'extracteur ou sur l'épaulement formé par le manchon. Cette limitation de l'enfoncement de la tige de l'extracteur permet de confiner la tige de l'extracteur à l'intérieur de la vis et de ne pas risquer de venir accrocher le moyeu de la roue tout en permettant l'emmanchement d'une tige de longueur importante dans ladite vis.

Selon un deuxième aspect, l'invention a pour objet un ensemble d'outils pour la mise en œuvre du procédé tel que décrit ci-dessus remarquable en ce qu'il comprend:
- au moins un extracteur comprenant une tige dentée dont la denture se présente sous forme de nervures longitudinales, et une tête fixée à une des extrémités de ladite tige ;
- au moins un foret de diamètre similaire au diamètre de la tige de l'extracteur, pour le perçage d'un alésage dans la vis ;
- au moins un outil de percussion configuré pour percuter la tête dudit extracteur ;
- au moins une clé configurée pour coopérer avec la tête de l'extracteur ;
- un ou plusieurs centreurs pour le positionnement et le guidage des forets lors des opérations de perçage ;
- un mandrin de frappe pour l'emmanchement de l'extracteur dans un alésage percé dans la vis, ledit mandrin de frappe présentant à une de ses extrémités une empreinte de forme conjuguée à la tête de l'extracteur.

Avantageusement, l'utilisation d'un mandrin de frappe permet de tenir l'extracteur en position pour son emmanchement.

L'ensemble d'outils peut également comprendre un mandrin d'extraction pour le décrochage de l'extracteur de la vis dans lequel il est emmanché.

De préférence, l'extracteur comprend un manchon disposé à la base de la tête, le manchon présentant un diamètre supérieur à celui de la tige et inférieur à celui de la tête de sorte à former un épaulement avec la tige. De préférence, la tête de l'extracteur est hexagonale. De préférence encore, l'extracteur est en acier.

L'extracteur selon l'invention est remarquable en ce qu'il permet d'avoir un emmanchement droit présentant une surface de contact importante avec la vis à desserrer, permettant d'appliquer un couple de desserrage pouvant aller jusqu'à de 160 N.m ou plus pour le desserrage de la vis. L'emmanchement de l'extracteur jusqu'à la mise en butée de la tête ou de l'épaulement présenté par le manchon permet d'une part de pouvoir contrôler la longueur d'enfoncement de la tige et dont la contraindre à ne pas dépasser de la tige de la vis. D'autre part, la mise en butée permet d'éviter les battements lors de la manipulation de l'extracteur qui nuiraient à sa retenue dans la vis, la tête ou le manchon se plaçant en appui contre la vis.

Selon des modes particuliers de réalisation, l'ensemble selon l'invention peut comprendre l'une ou l'autre des caractéristiques suivantes, prises isolément ou selon toutes les combinaisons possibles :
- L'ensemble comprend au moins un foret et au moins un des forets a une pointe en carbure de tungstène.
- L'ensemble comprend au moins un centreur pour le positionnement et le guidage d'un foret, et au moins un des centreurs se présente sous forme d'un cône tronqué traversé de part et d'autre, selon sa direction longitudinale, par un conduit central, ledit conduit ayant un diamètre supérieur à celui du foret et/ou de la tige de l'extracteur.
- L'ensemble comprend au moins un centreur pour le positionnement et le guidage d'un foret, et en ce qu'au moins un des centreurs se présente sous forme d'une douille creuse, de corps cylindrique ou tronconique traversée par un conduit central de diamètre supérieur à celui du foret et/ou de la tige de l'extracteur; ledit conduit central étant en communication avec une cavité interne débouchant sur une des extrémités du corps, l'embouchure de la cavité interne étant dimensionnée pour coiffer la tête de vis, de préférence le centreur présente sur son extrémité opposée à celle s'ouvrant sur la cavité interne, une protubérance reproduisant la forme la tête de l'extracteur, ladite protubérance étant traversée par ledit conduit.
- L'ensemble comprend au moins un centreur, et moins un des centreurs se présente sous forme d'un corps cylindrique présentant sur au moins une de ses extrémités une empreinte de forme conjuguée à une tête de vis hexagonale et traversé selon sa longueur par un conduit central, ledit conduit ayant un diamètre supérieur à celui du foret et/ou de la tige de l'extracteur. De préférence, le corps cylindrique présente deux plats diamétralement opposés. De préférence encore, le centreur présente une empreinte conjuguée à une tête de vis hexagonale à chacune de ses extrémités, lesdites empreintes ayant des dimensions différentes.
- Au moins un des centreurs est en matériau plastique, de préférence en polyoxyméthylène (POM).
- L'ensemble comprend un mandrin de décrochage, ledit mandrin de décrochage présentant à une de ses extrémités une fourche comprenant deux dents d'épaisseur croissante entre leur pointe et leur base, et de préférence les deux dents sont parallèles entre elles, et l'écartement entre les dents du mandrin de décrochage est inférieur au diamètre de la tête de l'extracteur.

Selon un troisième aspect, l'invention concerne l'utilisation d'un ensemble tel que défini plus haut pour l'extraction d'une vis de sécurité ou d'une vis cassée sur une roue de véhicule.

L'invention sera bien comprise et d'autres aspects et avantages apparaîtront clairement au vu de la description qui suit, donnée à titre d'exemple en référence aux planches de dessins annexées sur lesquelles :
- La figure 1 présente un extracteur selon l'invention.
- La figure 2 est une vue en coupe présentant l'étape de perçage d'une vis de sécurité au moyen d'un foret et d'un centreur selon l'invention.
- Les figures 3 à 5 illustrent différents centreurs selon l'invention.
- La figure 6 présente l'étape d'emmanchement de l'extracteur selon l'invention.
- La figure 7 présente le mandrin de décrochage selon l'invention.
- La figure 8 présente l'étape de décrochage de l'extracteur de la vis dans laquelle il est emmanché.

Dans la description qui suit, le terme « comprendre » est synonyme de « inclure » et n'est pas limitatif en ce qu'il autorise la présence d'autres éléments dans le dispositif ou le véhicule auquel il se rapporte. Il est entendu que le terme « comprendre » inclut les termes « consister en ».

Dans le présent mémoire, le procédé selon l'invention va être décrit en parallèle des outils selon l'invention pour la mise en œuvre dudit procédé.

On se référera en premier lieu à la figure 1 sur laquelle est représenté un extracteur 1 utilisé pour la mise en œuvre du procédé d'extraction d'une vis telle qu'une vis de sécurité ou une vis cassée. L'extracteur 1 selon l'invention comprend une tige 3 dentée dont la denture, sous forme de nervures 5 saillantes, s'étend longitudinalement selon la longueur de la tige 3, si bien qu'une coupe transversale de la tige montre une configuration en étoile. L'extracteur 1 présente également une tête 7 qui est de préférence de forme hexagonale de sorte à pouvoir être manipulée par les clés standards. L'extracteur 1 est avantageusement en acier. La tête 7 et la tige 3 sont fixées l'une à l'autre de manière irréversible de sorte à ce que lors de l'enfoncement de la tige 3 dans la vis la tête puisse servir de butée pour limiter l'enfoncement de l'extracteur et d'appui pour éviter des battements lors des manipulations comme nous le verrons plus loin.

Selon un mode de réalisation préféré de l'invention, l'extracteur 1 comprend un manchon 9 disposé à la base de la tête 7 et présentant un diamètre supérieur à celui de la tige 3 et inférieur à celui de la tête 7 de sorte à former un épaulement 11 avec la tige 3.

Le procédé selon l'invention comprend les étapes selon la revendication 1.

L'étape a) de perçage d'un alésage est représentée sur la figure 2 dans le cadre de l'extraction d'une vis 13 de sécurité dite « rentrante » en ce qu'elle est disposée au fond d'une cavité présentée par la jante 15 de la roue. Cette étape comprend donc le perçage d'un alésage 17 dans la vis 13 à desserrer selon la direction longitudinale de celle-ci au moyen d'un foret 19 de diamètre inférieur au diamètre de la tige 21 de la vis 13. Sur la figure, la vis de sécurité est représentée avec une tête 23 ronde. L'opération de perçage est en cours si bien que l'alésage n'a pas encore atteint la tige de la vis. Néanmoins, dans le procédé selon l'invention la tige de la vis est creusée selon tout ou partie de sa longueur. Par exemple la longueur de l'alésage pratiqué dans la vis est supérieure à 10 mm par exemple entre 10 et 20 mm selon les modèles de vis considérés. Cette longueur de l'alésage va permettre de recevoir un extracteur dont la tige a une longueur correspondante et qui offre donc une surface de contact importante. Cette surface de contact importante va permettre l'application d'un couple suffisant pour le desserrage de la vis.

Le perçage est effectué au moyen d'un foret 19. De préférence, l'étape (a) de perçage de l'alésage se fait au moyen d'un foret comprenant une pointe en carbure de tungstène. Un tel foret peut par exemple être obtenu en fendant la pointe d'un foret traditionnel en acier pour y insérer une plaquette en carbure de tungstène. L'emploi d'un tel foret permet de faciliter le perçage des vis de sécurité lorsqu'elles sont composées d'un acier durci.

Selon l'invention, le diamètre du foret est égal au diamètre de la tige de l'extracteur afin que la tige de l'extracteur puisse s'emmancher et être retenue dans l'alésage creusé dans la vis. On aura compris que l'alésage 17 doit être central par rapport à la tête 23 de la vis puisqu'il s'étend ensuite dans la tige 21 de cette vis. Aussi selon un mode de réalisation préféré de l'invention, et comme représenté sur la figure 2, l'étape (a) de perçage de l'alésage est réalisée en utilisant un centreur 25 pour le positionnement et le guidage du foret.

Selon le type de vis à desserrer ce centreur peut se présenter sous différentes formes. Dans le cas illustré en figure 2 où la vis est une vis dite « rentrante » car elle est positionnée au fond d'une cavité présentée par la jante, le centreur « à vis rentrantes » 25 se présentera avantageusement sous forme d'un cône tronqué percé d'un conduit central le traversant de part et d'autre selon sa direction longitudinale. Un tel centreur est représenté en figure 3. Le conduit 27 a un diamètre supérieur à celui du foret et a pour fonction le positionnement et le guidage de ce foret.

La figure 4 présente un autre exemple de réalisation d'un centreur 29 selon l'invention destiné au centrage et au guidage du foret dans le cas de vis dites « sortantes », en ce qu'elles se présentent en relief sur la jante. Le centreur 29 « à vis sortantes » va alors se présenter sous forme d'une douille creuse, de corps 31 cylindrique ou tronconique, et traversée par un conduit central 35 en communication avec une cavité interne 33 débouchant sur une des extrémités du corps 31. De préférence, la cavité interne 33 a une forme conique intérieure de sorte à ce que son diamètre diminue selon sa longueur depuis son embouchure. Cette configuration va permettre au centreur de coiffer la tête de vis et d'être retenu sur cette dernière. Le conduit central 35 de diamètre supérieur à celui de la tige du foret (donc de la tige de l'extracteur) est utilisé pour le positionnement et le guidage dudit foret. De préférence, le centreur 29 présente au niveau de l'extrémité opposée à celle s'ouvrant sur la cavité interne 33 une protubérance 37 reproduisant la forme la tête de l'extracteur, ladite protubérance 37 étant traversée par ledit conduit 35. Cette protubérance 37 permet à l'utilisateur d'utiliser un mandrin de frappe pour venir positionner et enfoncer le centreur 29 sur la tête de la vis.

Dans les cas où la tête de la vis est montée libre en rotation (tête folle), l'homme du métier aura avantage à utiliser un centreur à empreinte 39 tel que représenté sur la figure 5. Ce centreur à empreinte se présente sous forme d'une douille de corps cylindrique 41, et présentant sur au moins une de ses extrémités une empreinte 43 de forme conjuguée à une tête de vis hexagonale. Le corps 41 présente un conduit central 45 le traversant de part et d'autre selon sa direction longitudinale. Le conduit 45 a un diamètre supérieur à celui de la tige du foret (et donc de la tige de l'extracteur) et est utilisé pour le positionnement et le guidage du foret. L'empreinte 43 va retenir la tête en position et l'empêcher de tourner sous l'action du foret lors de l'opération de perçage. De préférence, le corps 31 présente deux plats 47 diamétralement opposés pour faciliter la préhension et la retenue en position du centreur. De préférence encore, le centreur présente une empreinte conjuguée à une tête de vis hexagonale à chacune de ses extrémités, lesdites empreintes ayant des dimensions différentes.

Selon une mise en œuvre préférée de l'invention, au moins un des centreurs est réalisé en matériau plastique, par exemple en polyoxyméthylène (POM) pour limiter les risques d'abimer la peinture et le vernis des jantes. Néanmoins, il est également possible de les réaliser en matériaux métalliques.

Une fois l'alésage réalisé, l'extracteur selon l'invention peut être mis en place. Pour ce faire, la tige de l'extracteur est emmanchée de force dans ledit alésage au cours d'une étape b) d'emmanchement illustrée à la figure 6. L'emmanchement se fait par coulissement longitudinal le long de l'alésage et ce coulissement est généré par percussion sur la tête de l'extracteur au moyen d'un outil de percussion, par exemple un marteau. L'emmanchement de l'extracteur dans la vis va coupler en rotation l'extracteur et la vis.

L'étape (b) d'emmanchement est réalisée en plaçant un mandrin de frappe 51 entre l'extracteur 1 et le marteau 49. Le mandrin de frappe 51 selon l'invention comprend une extrémité présentant une empreinte 53 de forme conjuguée à celle de la tête 7 de l'extracteur 1. L'utilisation d'un tel mandrin permet de tenir l'extracteur en position pour son emmanchement.

Avantageusement, l'extracteur 1 est emmanché jusqu'à ce que la base de sa tête vienne en butée contre la tête 27 de la vis, ou lorsque l'extracteur présente un manchon 9 contre l'épaulement 11 formé par le manchon 9 avec la tige 3. Cette limitation de l'enfoncement de l'extracteur 1 permet de s'assurer que la tige 3 de celui-ci reste dans la tige 21 de la vis 13. En effet, si la tige de l'extracteur dépassait de l'extrémité de la tige de la vis, elle s'accrocherait au moyeu de la roue ce qui rendrait le desserrage de la vis plus difficile.

Une fois l'extracteur en position, l'extraction de la vis par desserrage de celle-ci est réalisée lors d'une étape c) d'extraction (non représentée) au moyen d'une clé coopérant avec la tête de l'extracteur. Le caractère droit de l'emmanchement associé à la surface de contact étendu permet d'obtenir un couple de desserrage au moins égal à 160 N.m, nécessaire au desserrage des vis de sécurité des roues de véhicule.

Selon un mode de réalisation préféré de l'invention, l'étape (c) d'extraction de la vis est suivie par une étape (d) de décrochage de l'extracteur de la vis dans laquelle il a été emmanché, de préférence par utilisation d'un mandrin de décrochage 55 tel que représenté à la figure 7. La séparation de la vis 13 et de l'extracteur 1 permet de pouvoir réutiliser ledit extracteur 1 pour l'extraction d'une autre vis 13. L'opération de décrochage peut être réalisée lorsque les extracteurs 1 présentent un manchon 9 définissant un espace entre la tête 23 de la vis 13 et la tête 7 de l'extracteur 1.

De préférence, le mandrin de décrochage 55 présente à une de ses extrémités une fourche 57 comprenant deux dents 59 parallèles d'épaisseur croissante entre leur pointe 61 et leur base 63. L'écartement entre les dents 59 du mandrin de décrochage 55 est choisi pour être supérieur au diamètre du manchon 9 et inférieur au diamètre de la tête 7 de l'extracteur. Dans le cas où le mandrin de décrochage est utilisé avec un extracteur ne présentant pas de manchon, l'écartement entre les dents du mandrin de décrochage doit être supérieur au diamètre de la tige dudit extracteur.

L'étape d) est illustrée sur la figure 8. Comme on peut le voir, la vis 13 est tenue par les mâchoires 65 d'un étau. Le mandrin de décrochage 55 est positionné de sorte à placer le manchon de l'extracteur 1 entre ses dents 59. Le manchon est alors enfoncé entre les dents 59 de la fourche par percussion. Les dents 59 ayant une hauteur croissante qui, à la base desdites dents est supérieure à la hauteur du manchon, l'enfoncement de l'extracteur 1 va soulever ledit extracteur 1 pour le faire sortir en partie de la vis 13.

## Revendications

1. Procédé d'extraction d'une vis de sécurité ou d'une vis cassée, ladite vis (13) comprenant une tige (21) et éventuellement une tête (23), le procédé comprenant les étapes suivantes :
a) perçage d'un alésage (17) dans la vis (13) selon la direction longitudinale de celle-ci au moyen d'un foret (19) de diamètre inférieur au diamètre de la tige (21) de la vis (13) ;
b) emmanchement d'un extracteur (1) dans ledit alésage (17), l'extracteur (1) comprenant une tige (3) dentée dont la denture se présente sous forme de nervures (5) longitudinales et une tête (7) fixée à une des extrémités de ladite tige (3), l'emmanchement étant obtenu par insertion de la tige (3) de l'extracteur (1) dans ledit alésage (17) et par percussion sur la tête (7) dudit extracteur (1) au moyen d'un outil de percussion (49), de sorte à coupler en rotation l'extracteur (1) et la vis (13);
c) extraction de la vis (13) par desserrage de celle-ci au moyen d'une clé coopérant avec la tête (7) de l'extracteur ;
le procédé étant **caractérisé en ce que** l'étape (b) d'emmanchement comprend l'utilisation un mandrin de frappe (51) disposé entre l'extracteur (1) et l'outil de percussion (49) et dont une extrémité présente une empreinte (53) de forme conjuguée à celle de la tête (7) de l'extracteur (1).

2. Procédé selon la revendication 1 **caractérisé en ce que** l'étape (a) de perçage de l'alésage (17) comprend :
- l'utilisation d'un foret (19) comprenant une pointe en carbure de tungstène, et/ou
- est précédée d'une étape de mise en place d'un centreur (25, 29, 39) sur la vis (13) pour le positionnement et le guidage du foret (19).

3. Procédé selon l'une des revendications 1 ou 2 **caractérisé en ce que** l'extracteur (1) comprend un manchon (9) disposé à la base de sa tête (7) et présentant un diamètre supérieur à celui de sa tige (3) et inférieur à celui de sa tête (7) de sorte à former un épaulement (11) avec la tige (3) et **en ce que** l'étape (b) d'emmanchement comprend l'emmanchement de la tige (3) de l'extracteur (1) dans la vis (13) jusqu'à ce que ledit épaulement (11) soit placé en butée contre la vis (13).

4. Procédé selon l'une des revendications 1 à 3 **caractérisé en ce que** l'étape (c) d'extraction de la vis (13) est suivie par une étape (d) de décrochage de l'extracteur (1) de la vis (13) dans laquelle il a été emmanché par utilisation d'un mandrin de décrochage (55).

5. Ensemble d'outils pour la mise en œuvre du procédé selon l'une des revendications 1 à 4, comprenant :
- au moins un extracteur (1) comprenant une tige (3) dentée dont la denture (5) se présente sous forme de nervures (5) longitudinales, et une tête (7) fixée à une des extrémités de ladite tige (3) ;
- au moins un foret (19) de diamètre similaire au diamètre de la tige (3) de l'extracteur (1), pour le perçage d'un alésage (17) dans la vis (13) ;
- au moins un outil de percussion (49) configuré pour percuter la tête (7) dudit extracteur (1) ;
- au moins une clé configurée pour coopérer avec la tête (7) de l'extracteur (1) ;
**caractérisé en ce que** l'ensemble d'outils comprend en outre :
- un mandrin de frappe (51) pour l'emmanchement de l'extracteur (1) dans un alésage (17) percé dans la vis (13), ledit mandrin de frappe (51) présentant à une de ses extrémités une empreinte (53) de forme conjuguée à la tête (7) de l'extracteur (1) ;
- un ou plusieurs centreurs (25, 29, 39) pour le positionnement et le guidage des forets (19) lors des opérations de perçage.

6. Ensemble d'outils selon la revendication 5 **caractérisé en ce que** l'extracteur (1) comprend en outre un manchon (9) disposé à la base de la tête (7), le manchon présentant un diamètre supérieur à celui de la tige (3) et inférieur à celui de la tête (7) de sorte à former un épaulement (11) avec la tige (3) ; et/ou **en ce que** la tête (7) de l'extracteur est hexagonale.

7. Ensemble selon la revendication 5 ou 6 comprenant au moins un foret (19) de diamètre similaire au diamètre de la tige (3) de l'extracteur (1), pour le perçage d'un alésage (17) dans la vis (13), l'ensemble étant **caractérisé en ce qu'**au moins un des forets (19) a une pointe en carbure de tungstène.

8. Ensemble d'outils selon l'une des revendications 5 à 7 comprenant au moins un centreur (25) pour le positionnement et le guidage d'un foret, l'ensemble étant **caractérisé en ce que** qu'au moins un des centreurs (25) se présente sous forme d'un cône tronqué traversé de part et d'autre, selon sa direction longitudinale, par un conduit central (27), ledit conduit (27) ayant un diamètre supérieur à celui du foret (19).

9. Ensemble d'outils selon l'une des revendications 5 à 8 comprenant au moins un centreur (29) pour le positionnement et le guidage d'un foret, l'ensemble étant **caractérisé en ce qu'**au moins un des centreurs (29) se présente sous forme d'une douille creuse, de corps cylindrique ou tronconique traversée par un conduit central (35) de diamètre supérieur à celui du foret (19); ledit conduit central (35) étant en communication avec une cavité interne (33) débouchant sur une des extrémités du corps (31), l'embouchure de la cavité interne étant dimensionnée pour coiffer la tête de vis, de préférence le centreur (29) présente sur son extrémité opposée à celle s'ouvrant sur la cavité interne (33), une protubérance (37) reproduisant la forme la tête (7) de l'extracteur (1), ladite protubérance (37) étant traversée par ledit conduit (35).

10. Ensemble d'outils selon l'une des revendications 5 à 9 comprenant au moins un centreur (39) pour le positionnement et le guidage d'un foret, l'ensemble étant **caractérisé en ce qu'**au moins un des centreurs (39) se présente sous forme d'un corps cylindrique (41), et présentant sur au moins une de ses extrémités une empreinte (43) de forme conjuguée à une tête de vis hexagonale et traversé selon sa longueur par un conduit (45) central, ledit conduit (45) ayant un diamètre supérieur à celui du foret (19), de préférence le corps cylindrique présente deux plats diamétralement opposés.

11. Ensemble d'outils selon l'une des revendications 7 à 10 **caractérisé en ce qu'**au moins un des centreurs (25, 29, 39) est en matériau plastique, de préférence en polyoxyméthylène (POM).

12. Ensemble d'outils selon l'une des revendications 5 à 11 comprenant un mandrin d'extraction (55) pour le décrochage de l'extracteur (1) de la vis (13) dans laquelle il est emmanché, l'ensemble étant **caractérisé en ce que** ledit mandrin d'extraction (55) présente à une de ses extrémités une fourche (57) comprenant deux dents (59) d'épaisseur croissante entre leur pointe (61) et leur base (63) et de préférence parallèles entre elles, et **en ce que** l'écartement entre les dents (59) du mandrin de décrochage (55) est inférieur au diamètre de la tête (7) de l'extracteur (1).

13. Utilisation d'un ensemble d'outils selon l'une des revendications 5 à 12 pour l'extraction d'une vis de sécurité ou d'une vis cassée sur une roue de véhicule.

## Patentansprüche

1. Extraktionsverfahren einer Sicherheitsschraube oder einer gebrochenen Schraube, wobei die genannte Schraube (13) einen Stift (21) und eventuell einen Kopf (23) umfasst, wobei das Verfahren die folgenden Schritte umfasst:
a) Bohren einer Ausbohrung (17) in der Schraube (13) gemäß der Längsrichtung derselben mittels einer Bohrnadel (19) mit einem Durchmesser des Stiftes (21) der Schraube (13);
b) Einsetzen eines Extraktors (1) in die genannte Bohrung (17), wobei der Extraktor (1) einen gezahnten Stift (3) umfasst, dessen Zahnung die Form von länglichen Rippungen (5) und einen Kopf (7) aufweist, der an einem der Enden des genannten Stifts (3) befestigt ist, wobei das Einsetzen per Einfügen des Stifts (3) des Extraktors (1) in die genannte Ausbohrung (17) und per Stoßkraft auf den Kopf (7) des genannten Extraktors (1) mittels eines Stoßkraftwerkzeugs (49) derart erhalten wird, dass der Extraktor (1) und die Schraube (13) in Rotation gekoppelt werden;
c) Extraktion der Schraube (13) per Lösen derselben mittels eines Schlüssels, der mit dem Kopf (7) des Extraktors zusammenwirkt;
wobei das Verfahren **dadurch gekennzeichnet ist, dass** der Einsetzschritt (b) das Verwenden eines Schlag-Bohrfutters (51) umfasst, das zwischen dem Extraktor (1) und dem Stoßkraft-Werkzeug (49) angeordnet ist und dessen eines Ende eine Vertiefung (53) in einer Form aufweist, die mit der des Kopfes (7) des Extraktors (1) zusammenwirkt.

2. Verfahren gemäß Anspruch 1, **dadurch gekennzeichnet, dass** der Schritt (a) zum Bohren der Ausbohrung (17) umfasst:
- die Verwendung einer Bohrnadel (19), umfassend eine Spitze aus Wolframkarbid und / oder
- dem ein Schritt zum Einsetzen eines Zentrierers (25, 29, 39) auf der Schraube (13) für die Positionierung und die Führung der Bohrnadel (19) vorangeht.

3. Verfahren gemäß einem der Ansprüche 1 oder 2, **dadurch gekennzeichnet, dass** der Extraktor (1) einen Stutzen (9) umfasst, der an der Basis des Kopfes (7) angeordnet ist und einen größeren Durchmesser aufweist als den seines Stiftes (3) und einen kleineren als den seines Kopfes (7) derart, dass mit dem Stift (3) ein Ansatz (11) gebildet wird und dass der Schritt (b) zum Einsetzen das Einsetzen des Stiftes (3) des Extraktors (1) in die Schraube (13) umfasst, bis der genannte Ansatz (11) gegen die Schraube (13) im Anschlag platziert wird.

4. Verfahren gemäß einem der Ansprüche 1 bis 3, **dadurch gekennzeichnet, dass** auf den Schritt (c) zum Extrahieren der Schraube (13) ein Schritt (c) zum Abnehmen des Extraktors (1) der Schraube (13) folgt, in dem er per Verwendung eines Abnehmstutzens (55) eingesetzt wird.

5. Werkzeuggruppe zum Umsetzen des Verfahrens gemäß einem der Ansprüche 1 bis 4, umfassend:
- wenigstens einen Extraktor (1), umfassend einen gezahnten Stift (3), dessen Zahnung (5) die Form von länglichen Rippungen (5) aufweist, und einen Kopf (7), der an einem der Enden des genannten Stiftes (3) befestigt ist;
- wenigstens eine Bohrnadel (19) mit einem ähnlichen Durchmesser des Stiftes (3) des Extraktors (1) zum Bohren einer Ausbohrung (17) in der Schraube (13);
- wenigstens ein Stoßkraftwerkzeug (49), das zum Stoßen des Kopfes (7) des genannten Extraktors (1) konfiguriert ist;
- wenigstens einen Schlüssel, der zum Zusammenwirken
mit dem Kopf (7) des Extraktors (1) gestaltet ist; **dadurch gekennzeichnet, dass** die Werkzeuggruppe darüber hinaus umfasst:
- ein Schlag-Bohrfutter (51) zum Einsetzen des Extraktors (1) in eine Ausbohrung (17), die in der Schraube (13) durchbohrt wird, wobei das genannte Schlag-Bohrfutter (51) an einem seiner Enden eine Vertiefung (53) in einer Form, die mit dem Kopf (7) des Extraktors (1) zusammenwirkt, aufweist;
- einen oder mehrere Zentrierer (25, 29, 39) für die Positionierung und die Führung der Bohrnadeln (19) bei den Bohrarbeiten.

6. Werkzeuggruppe gemäß Anspruch 5, **dadurch gekennzeichnet, dass** der Extraktor (1) darüber hinaus einen Stutzen (9) umfasst, der an der Basis des Kopfes (7) angeordnet ist, wobei der Stutzen (9) einen größeren Durchmesser aufweist als den des Stiftes (3) und einen kleineren als den des Kopfes (7) derart, dass mit dem Stift (3) ein Ansatz (11) gebildet wird; und / oder dass der Kopf (7) des Extraktors sechseckig ist.

7. Gruppe gemäß Anspruch 5 oder 6, umfassend wenigstens eine Bohrnadel (19) mit einem ähnlichen Durchmesser als den Durchmesser des Stiftes (3) des Extraktors (1) zum Bohren einer Ausbohrung (17) in der Schraube (13), wobei die Gruppe **dadurch gekennzeichnet ist, dass** wenigstens eine der Bohrnadeln (19) eine Spitze aus Wolframkarbid aufweist.

8. Werkzeuggruppe gemäß einem der Ansprüche 5 bis 7, umfassend wenigstens einen Zentrierer (25) für die Positionierung und die Führung einer Bohrnadel, wobei die Gruppe **dadurch gekennzeichnet ist, dass** wenigstens einer der Zentrierer (25) die Form eines kegelstumpfartigen Kegels aufweist, der auf jeder Seite gemäß der Längsrichtung durch einen zentralen Kanal (27) durchquert wird, wobei der genannte Kanal (27) einen größeren Durchmesser aufweist als den der Bohrnadel (19).

9. Werkzeuggruppe gemäß einem der Ansprüche 5 bis 8, umfassend wenigstens einen Zentrierer (29) für die Positionierung und die Führung einer Bohrnadel, wobei die Gruppe **dadurch gekennzeichnet ist, dass** wenigstens einer der Zentrierer (29) die Form einer hohlen Buchse mit einem zylindrischen oder kegelstumpfartigen Körper aufweist, die von einem zentralen Kanal (35) mit einem größeren Durchmesser als dem der Bohrnadel (19) durchquert wird; wobei der genannte zentrale Kanal (35) mit einer internen Ausnehmung (33) in Verbindung steht, die auf einem der Enden des Körpers (31) münden, wobei die Mündung der internen Ausnehmung bemessen ist; um den Schraubenkopf zu überragen, der Zentrierer (29) bevorzugt an seinem Ende, das sich zur internen Ausnehmung (33) öffnet, eine Protuberanz (37) aufweist, die die Form des Kopfes (7) des Extraktors (1) wiedergibt, wobei die genannte Protuberanz (37) durch den genannten Kanal (35) durchquert wird.

10. Werkzeuggruppe gemäß einem der Ansprüche 5 bis 9, umfassend wenigstens einen Zentrierer (39) für die Positionierung und die Führung einer Bohrnadel, wobei die Gruppe **dadurch gekennzeichnet ist, dass** wenigstens einer der Zentrierer (39) die Form eines zylindrischen Körpers (41) aufweist und an wenigstens einem seiner Enden eine Vertiefung (43) in einer Form aufweist, die mit dem Kopf der sechseckigen Schraube zusammenwirkt und gemäß seiner Länge von einem zentralen Kanal (45) durchquert wird, wobei der genannte Kanal (45) einen größeren Durchmesser aufweist als der der Bohrnadel (19), der zylindrische Körper bevorzugt zwei diametral entgegensetzte Platten aufweist.

11. Werkzeuggruppe gemäß einem der Ansprüche 7 bis 10, **dadurch gekennzeichnet, dass** wenigstens einer der Zentrierer (25, 29, 39) aus Plastikmaterial, bevorzugt aus Polyoxymethylen (POM) ist.

12. Werkzeuggruppe gemäß einem der Ansprüche 5 bis 11, umfassend ein Extraktions-Bohrfutter (55) zum Abnehmen des Extraktors (1) der Schraube (13), in der er eingesetzt ist, wobei die Gruppe **dadurch gekennzeichnet ist, dass** das genannte Extraktions-Bohrfutter (55) an einem seiner Enden eine Gabel (57) aufweist, die zwei Zähne (59) einer zwischen ihrer Spitze (61) und ihrer Basis (63) ansteigenden Dicke und die bevorzugt zwischen ihnen parallel sind, aufweist und dass die Beabstandung zwischen den Zähnen (59) des Abnehm-Bohrfutters (55) kleiner ist als der Durchmesser des Kopfes (7) des Extraktors (1).

13. Verwendung einer Werkzeuggruppe gemäß einem der Ansprüche 5 bis 12 für die Extraktion einer Sicherheitsschraube oder einer gebrochenen Schraube auf einem Fahrzeugrad.

## Claims

1. A method of extracting a safety screw or broken screw, the said screw (13) comprising a rod (21) and possibly a head (23), the method comprising the following steps:
a) drilling a bore (17) in the screw (13) in the longitudinal direction thereof by means of a drill (19) of a diameter smaller than the diameter of the rod (21) of the screw (13);
b) fitting an extractor (1) in the said bore (17), the extractor (1) comprising a serrated rod (3) whose teeth are in the form of longitudinal ribs (5) and a head (7) fixed at one end of the said rod (3), with the fitting being obtained by inserting the rod (3) of the extractor (1) in the said bore (17) and by hitting on the head (7) of the said extractor (1) by means of a percussion tool (49) so as to rotationally connect the extractor (1) and the screw (13);
c) extraction of the screw (13) by loosening it by means of a wrench of an appropriate size as regards the head (7) of the extractor;
the process being **characterised in that** the step (b) of fitting comprises the use of a striking pin (51) positioned between the extractor (1) and the percussion tool (49) and an end of which has a mark (53) in a shape that interlocks with the one of the head (7) of the extractor (1).

2. A method according to claim 1 **characterised in that** step (a) of drilling the bore (17) comprises:
- the use of a drill (19) comprising a tungsten carbide tip, and/or
- is preceded by a step of setting up a centring device (25, 29, 39) on the screw (13) for positioning and guiding the drill (19).

3. A method according to one of claims 1 or 2 **characterised in that** the extractor (1) comprises a sleeve (9) arranged at the base of its head (7) and having a larger diameter greater than that of its rod (3) and smaller than that of its head (7) so as to form a shoulder (11) with the rod (3) and **in that** the step (b) of fitting comprises the fitting of the rod (3) of the extractor (1) in the screw (13) until the said shoulder (11) abuts against the screw (13).

4. A method according to one of claims 1 to 3 **characterised in that** the step (c) of extraction of the screw (13) is followed by a step (d) of unhooking the extractor (1) from the screw (13) in which it was fitted by using an extraction mandrel (55).

5. A set of tools for the implementation of the method according to one of claims 1 to 4, comprising:
- at least an extractor (1) comprising a serrated rod (3) of which the teeth (5) are in the form of longitudinal ribs (5), and a head (7) fixed at one of the ends of the said rod (3);
- at least a drill (19) of a diameter similar to the diameter of the rod (3) of the extractor (1), for drilling a bore (17) in the screw (13);
- at least a percussion tool (49) set up to hit the head (7) of the said extractor (1);
- at least a wrench configured to fit the head (7) of the extractor (1);
**characterised in that** the set of tools further comprises:
- a striking pin (51) for the fitting of the extractor (1) in a bore (17) that has been drilled in the screw (13), the said striking pin (51) having a mark (53) at one of its ends in a shape that interlocks with the head (7) of the extractor (1);
- one or many centring devices (25, 29, 39) for the positioning and guiding of the drill (19) during the drilling operations.

6. A set of tools according to claim 5 **characterised in that** the extractor (1) further comprises a sleeve (9) at the bottom of the head (7), the sleeve having a diameter that is larger than that of the rod (3) and smaller than that of the head (7) so as to form a shoulder (11) with the rod (3); and/or **in that** the head (7) of the extractor is hexagonal.

7. A set according to claim 5 or 6 comprising at least one drill (19) of a diameter similar to the diameter of the rod (3) of the extractor (1), for drilling a bore (17) in the screw (13), the set being **characterised in that** at least one of the drills (19) has a tungsten carbide tip.

8. A set of tools according to one of claims 5 to 7 comprising at least one centring device (25) for the positioning and guiding of a drill, the set being **characterised in that** at least one of the centring devices (25) is in the form of a truncated cone traversed on both sides, in its longitudinal direction, by a central conduit (27), the said conduit (27) having a larger diameter than that of the drill (19).

9. A set of tools according to one of claims 5 to 8 comprising at least one centring device (29) for the positioning and guiding of the drill, the set being **characterised in that** at least one of the centring devices (29) is in the form of a hollow casing with a cylindrical or frustoconical body traversed by a central conduit (35) of a larger diameter than that of the drill (19); the said central conduit (35) being in contact with an internal cavity (33) opening onto one of the ends of the body (31), the mouth of the internal cavity being dimensioned to cover the screw head; the centring device (29) preferably having a protrusion (37) at its end opposite to that overlooking the internal cavity (33), which has the shape of the head (7) of the extractor (1), the said protrusion (37) being traversed by the said conduit (35).

10. A set of tools according to one of claims 5 to 9 comprising at least one centring device (39) for the positioning and guiding of a drill, the set being **characterised in that** at least one of the centring devices (39) is in the form of a cylindrical body (41), and having a mark (43) on at least one of its ends in a shape that interlocks with a head of a hexagonal screw and traversed along its length by a central conduit (45), the said conduit (45) having a larger diameter than that of the drill (19), and the cylindrical body preferably having two diametrically opposite flat sides.

11. A set of tools according to one of claims 7 to 10 **characterised in that** at least one of the centring devices (25, 29, 39) is made of plastic, preferably polyoxymethylene (POM).

12. A set of tools according to one of claims 5 to 11 comprising an extraction mandrel (55) for releasing the extractor (1) from the screw (13) in which it is fitted, the set being **characterised in that** the said extraction mandrel (55) has a fork (57) at one of its ends, which comprises two teeth (59) of increasing thickness between their tip (61) and their base (63) and preferably parallel to one another, and **in that** the spacing between the teeth (59) of the extraction mandrel (55) is smaller than the diameter of the head (7) of the extractor (1).

13. Use of a set of tools according to one of claims 5 to 12 for the extraction of a safety screw or a broken screw on a wheel of a vehicle.
